# EUROPÄISCHE PATENTSCHRIFT

(11) **EP 2 906 349 B1**
(45) Veröffentlichungstag und Bekanntmachung des Hinweises auf die Patenterteilung: **03.08.2016**
(21) Anmeldenummer: 13777001.2
(22) Anmeldetag: 09.10.2013
(51) Int. Cl.: B02C 21/00, B02C 4/02, B02C 23/12, B07B 9/00, B07B 4/02

(54) **MAHLANLAGE**
GRINDING MILL
INSTALLATION DE BROYAGE

(30) Priorität: 10.10.2012 DE 102012109644
(43) Veröffentlichungstag der Anmeldung: 19.08.2015
(73) Patentinhaber: ThyssenKrupp Industrial Solutions AG, 45143 Essen (DE)
(72) Erfinder: HAGEMEIER, Olaf, 59269 Beckum (DE); HAACK, Aimo Dirk, 59320 Ennigerloh (DE)
(74) Vertreter: ThyssenKrupp Intellectual Property GmbH
(86) Internationale Anmeldenummer: PCT/EP2013/071031
(87) Internationale Veröffentlichungsnummer: WO 2014/056974

(56) Entgegenhaltungen:
- EP-A1- 0 650 763
- EP-A1- 1 079 931
- EP-A2- 0 374 491

## Beschreibung

Die Erfindung betrifft eine Mahlanlage entsprechend dem Oberbegriff des Anspruches 1 zur Zerkleinerung von sprödem Mahlgut.

Aus der EP 0 650 763 A1 ist eine Umlaufmahlanlage mit einem oberhalb der Walzenpresse angeordneten statischen Sichter bekannt, wobei das Grobgut des Sichters mittels Schwerkraft in den Aufgabeschacht der Walzenpresse gelangt. Das Frischgut wird zusammen mit den Schülpen des Walzenpressenaustrags über ein Förderwerk dem statischen Sichter aufgeben. Weiterhin zeigt die DE 10 221 739 A1 eine Anordnung, bei der die Walzenpresse oberhalb des statischen Sichters angeordnet ist. Hierbei ist die Breite des Sichters im Wesentlichen an die Breite der Mahlwalzen angepasst, sodass das zerkleinerte Mahlgut mit optimaler Breitenverteilung in den statischen Sichter gelangt. Beide Varianten erfordern jedoch einen hohen konstruktiven Aufwand und führen zu einer sehr hohen Bauhöhe. Insbesondere ist die Anordnung der Walzenpresse oberhalb des statischen Sichters aufgrund des hohen Gewichts mit enormen Kosten verbunden.

Es hat sich ferner inzwischen herausgestellt, dass die Effizienz des statischen Sichters gesteigert werden kann, wenn er mehr in die Breite und entsprechend weniger hoch gebaut wird. Gemäß der EP 1 786 573 B1 hat sich dabei ein Verhältnis von Breite zu vertikaler Höhe des Belüftungsbodens von wenigstens 0,45 als besonders vorteilhaft herausgebildet. Walzenpressen haben jedoch üblicherweise nur eine Breite von 1,5 bis maximal 2 m und eine signifikante Steigerung der Breite ist derzeitig nicht denkbar. Derzeit werden daher sehr hohe und schmale statische Sichter verwendet. Wollte man einen breiteren und entsprechend niedrigeren Sichter unter einer Walzenpresse positionieren, so müsste man Mittel vorsehen, um das Walzenpressenaustragsgut auf die Breite des Sichters zu verteilen. Solche Maßnahmen bedingen jedoch eine zusätzliche Bauhöhe.

Aus der US 1 002 504 A ist weiterhin eine Mahlanlage bekannt, die eine Walzenpresse zur Zerkleinerung von sprödem Mahlgut mit zwei gegenläufigen Mahlwalzen enthält, ferner einen statischen Sichter mit einem Sichtguteinlass für in der Walzenpresse zerkleinertes Mahlgut, mit einem Grobgutauslass und einem Feingutauslass, wobei der Grobgutauslass mit der Walzenpresse in Verbindung steht. Diese Mahlanlage enthält ferner ein Förderwerk, das den Austrag der Walzenpresse zum Sichtguteinlass des statischen Sichters hochfördert.

Die DE 694 21 994 T2 zeigt schließlich eine Mahlanlage mit einer Walzenmühle und einer Klassifiziereinrichtung des Fluidbett-Typs. Das kastenförmige Gehäuse dieser Klassifiziereinrichtung ist durch eine poröse, geneigte Trennplatte in eine obere Fluidbettkammer und eine untere Lufteintrittskammer unterteilt. Das zu klassifizierende Mahlgut wird auf der einen Seite von oben in die Fluidbettkammer eingeleitet, während auf der anderen Seite das fluidisierte Feingut nach oben ausgetragen und das nicht schwebende Grobgut nach unten abgezogen wird.

Der Erfindung liegt die Aufgabe zugrunde, eine Mahlanlage der im Oberbegriff des Anspruches 1 genannten Art in konstruktiver Hinsicht zu vereinfachen und zugleich eine hohe Sichteffizienz zu ermöglichen.

Erfindungsgemäß wird diese Aufgabe durch die Merkmale des Anspruches 1 gelöst.

Zweckmäßige Ausgestaltungen der Erfindung sind Gegenstand der Unteransprüche.

Indem die Walzenpresse, das Förderwerk und der Sichter baulich nebeneinander angeordnet sind, kann die Bauhöhe und dadurch der konstruktive Aufwand erheblich reduziert werden. Auch dadurch, dass die Anlagenteile in Materialflussrichtung in gerader Linie hintereinander angeordnet werden, kann die Konstruktion vereinfacht werden, da keine seitlichen Materialumlenkungen zwischen Walzenpresse und Sichter erforderlich sind. Das zu sichtende Material wird somit in einer Richtung transportiert und dabei lediglich durch das Förderwerk angehoben.

Für eine effiziente Sichtung im statischen Sichter ist eine möglichst gleichmäßige Materialaufgabe auf den Sichter wichtig. Es ist daher besonders wichtig, dass die auf dem Förderwerk vorhandene Breitenverteilung des zu sichtenden Gutes nicht durch etwaige, von der eigentlichen Transportrichtung abweichende Umlenkungen gestört wird.

Im Rahmen der Erfindung können jedoch auch mehrere Walzenpressen und/oder mehrere Förderwerke und/oder mehrere statische Sichter zum Einsatz kommen.

Da erfindungsgemäß der Sichtguteinlass auf der dem Förderwerk zugewandten Seite des Sichters angeordnet ist, während der Sichtgaseinlass in einem vom Förderwerk abgewandten Bereich an den Sichter angeschlossen ist, lassen sich die in einer Linie hintereinander angeordneten Anlagenteile, insbesondere das Förderwerk und der Sichter, sehr kompakt anordnen.

Erfindungsgemäß weist der statische Sichter zwei übereinander angeordnete und durch den Belüftungsboden voneinander getrennte Sichträume auf, wobei der Sichtguteinlass für das frische und/oder in der Walzenpresse zerkleinerte Mahlgut in den oberen Sichtraum mündet und der Sichtgaseinlass an den unteren Sichtraum angeschlossen ist. Erfindungsgemäß ist ferner der erste Grobgutauslass an den oberen Sichtraum angeschlossen und der untere Sichtraum mit einem zweiten Grobgutauslass versehen.

Weitere Ausgestaltungen der Erfindung, die Gegenstand der Unteransprüche sind, werden im Folgenden anhand der Beschreibung eines Ausführungsbeispiels und der Zeichnung näher erläutert.

In der Zeichnung zeigen
- Fig. 1: eine schematische Vorderansicht der erfindungsgemäßen Mahlanlage,
- Fig. 2: eine schematische Draufsicht der Mahlanlage gemäß Fig. 1 und
- Fig. 3: eine schematische Seitenansicht des Sichters.

Die in den Figuren 1 und 2 dargestellte Mahlanlage weist im Wesentlichen eine Walzenpresse 1, ein Förderwerk 2 und einen Sichter 3 auf. Die Walzenpresse ist zur Zerkleinerung von sprödem Mahlgut, wie beispielsweise Kalkstein, mit zwei gegenläufig rotierenden Mahlwalzen ausgestattet, die zwischen sich einen Mahlspalt bilden und mit hohem Druck gegeneinander gepresst werden. Die Walzenpresse ist insbesondere zur Gutbettzerkleinerung geeignet, wie sie in der EP 0 084 383 näher beschrieben ist. Der statische Sichter 3 weist einen Sichtguteinlass 4 für frisches und/oder in der Walzenpresse 1 zerkleinertes Mahlgut 5, einen schräg zur Horizontalen angeordneten, von Sichtgas 6 durchströmten Belüftungsboden 7, einen Grobgutauslass 8 und einen Feingutauslass 9 auf. Das Förderwerk 2 ist vorzugsweise als Becherwerk ausgebildet, wobei dessen oberes Ende 2a mit dem Sichtguteinlass 4 des Sichters 3 über eine Schurre 10 in Verbindung steht.

Weiterhin ist eine Fördereinrichtung 11, beispielsweise ein Bandlaufwerk oder ein Gurtförderer, vorgesehen, die mit einer Frischgutaufgabe 12 und der Walzenpresse 1 in Verbindung steht, um frisches Mahlgut 13 und/oder in der Walzenpresse zerkleinertes Mahlgut 14 zum unteren Ende 2b des Förderwerks 2 zu transportieren.

Wie sich aus Figuren 1 und 2 ergibt, sind die Walzenpresse 1, das Förderwerk 2 und der Sichter 3 baulich nebeneinander und in Materialflussrichtung 15 in gerader Linie hintereinander angeordnet. Um eine optimale Breitenverteilung des Sichtgutes bei der Aufgabe in den Sichter 3 zu erreichen, entspricht die Breite des Förderwerks 2 im Wesentlichen der Breite des Sichtguteinlasses 4 des Sichters 3. Dabei kann die Breite von Förderwerk und Sichter beispielsweise wenigstens 2,5 m, 3 m, 3,5 m, oder 4 m betragen. Das Förderwerk kann selbstverständlich auch durch zwei oder mehrere quer zur Förderrichtung 15 unmittelbar nebeneinander angeordnete, entsprechend schmalere Förderwerke gebildet werden.

Der Sichter 3 wird im Folgenden anhand der Fig. 3 näher beschrieben. Er besteht im Wesentlichen aus einem oberen Sichtraum 16, einem unteren Sichtraum 17 und dem schräg zur Horizontalen angeordneten Belüftungsboden 7, der die beiden Sichträume voneinander trennt. Der Belüftungsboden 7 ist als geneigte Ebene mit Belüftungsöffnungen oder als geneigter Lochboden ausgebildet. Die Öffnungen des Belüftungsbodens können über die gesamte Fläche verteilt unterschiedliche Öffnungsgeometrien aufweisen. Das hat den Vorteil, dass sowohl durch die Anordnung als auch die jeweilige Öffnungsgeometrie die Sichtgasverteilung, die Sichtgasgeschwindigkeit und die Sichtgasrichtung beeinflussbar sind, um eine optimale Durchströmung des Sichtgutes an jedem Punkt des Belüftungsbodens zu gewährleisten. Damit kann die Sichteffizienz weiter gesteigert werden.

Der Sichtguteinlass 4 mündet in den oberen Sichtraum 16 im Bereich des oberen Endes des Belüftungsbodens 7, während am unteren Sichtraum 17 ein Sichtgaseinlass 18 zum Zuführen des Sichtgases 6 vorgesehen ist. Das Sichtgas strömt vom Sichtgaseinlass 18 nach oben und durch den Belüftungsboden 7. Das Sichtgut 5 wird somit im oberen Sichtraum 16 im Wesentlichen quer vom Sichtgas durchströmt, wobei das Grobgut über den am unteren Ende des Belüftungsbodens 7 angeordneten ersten Grobgutauslass 8 ausgeschleust wird. Das Feingut wird zusammen mit dem Sichtgas über den Feingutauslass 9 einem nachfolgend angeordneten dynamischen Sichter 19 zugeführt. Es bildet sich somit im oberen Sichtraum eine Querstromsichtzone aus, während im unteren Sichtraum eine Gegenstromsichtzone für das durch den Belüftungsboden hindurchfallende Sichtgut vorgesehen ist. Die Ausgestaltung des dynamischen Sichters 19 und das Zusammenspiel mit dem statischen Sichter ist beispielsweise aus der EP 1 786 573 B1 bekannt.

Das Grobgut der Gegenstromsichtzone fällt nach unten auf einen geneigten Boden 20 des unteren Sichtraums 17, an dessen unterem Ende ein zweiter Grobgutauslass 21 für das Grobgut der Gegenstromsichtzone vorgesehen ist. Der Neigungswinkel des geneigten Bodens 20 ist zweckmäßigerweise größer als der Wandreibungswinkel des auszuschleusenden Grobgutes, damit sichergestellt ist, dass das Grobgut selbsttätig aus dem Sichter rutscht.

Das Feingut der Gegenstromsichtzone wird entweder mit dem Sichtgas 6 durch den Belüftungsboden 7 gedrückt oder kann teilweise über einen am oberen Ende des unteren Sichtraums 17 vorgesehenen zweiten Feingutauslass 22 abgezogen und über eine Leitung 23 dem dynamischen Sichter 19 zugeführt werden. Über eine in der Leitung 23 angeordnete Klappe 24 wird der aus dem unteren Sichtraum 17 abzuzweigende Teilstrom eingestellt, um dadurch auch die Sichtverhältnisse in der Quersichtzone im oberen Sichtraum 16 gezielt beeinflussen zu können. Eine über die Leitung 23 abgezogene Sichtgasmenge reduziert die durch den Belüftungsboden 7 strömende Sichtgasmenge entsprechend. Auf diese Weise kann die Sichtgasgeschwindigkeitsverteilung des statischen Sichters 3 für den dynamischen Sichter 19 optimiert werden, ohne dass der damit einhergehende Belüftungsbodendurchfall, d. h. das Gut, welches durch den Belüftungsboden fällt, den gesamten Prozess negativ beeinflussen kann.

Wie aus den Figuren 1 und 2 deutlich hervorgeht, ist der Sichtguteinlass 4 auf der dem Förderwerk 2 zugewandten Seite des Sichters angeordnet, während der Sichtgaseinlass 18 für das Sichtgas 6 in einem vom Förderwerk abgewandten Bereich, hier auf der gegenüberliegenden Seite, an den Sichter 3 angeschlossen ist. Selbstverständlich ist es im Rahmen der Erfindung auch möglich, dass das Sichtgas über zwei oder mehrere Sichtgaseinlässe zugeführt wird. Dabei kommt insbesondere auch eine seitliche Zuführung in Betracht. Der Winkel zwischen der Ausrichtung des Sichtguteinlasses 4 und des Sichtgaseinlasses 18 sollte wenigstens 15° und höchstens 345° betragen, damit das Förderwerk 2 möglichst nahe am Sichter 3 angeordnet werden kann. Der Sichtgaseinlass 18 mit der angeschlossenen Sichtgasleitung 25 sollte daher nicht mit dem Förderwerk 2 in Konflikt kommen. Es muss insbesondere sichergestellt werden, dass die Transportrichtung des Fördergutes bis in den Sichter in gerader Linie (in der Draufsicht) verläuft und somit auch die Verbindung zwischen Förderwerk 2 und Sichtguteinlass 4 in gerader Linie angeordnet ist, um jegliche Materialumlenkungen, die zwangsläufig eine verschlechterte Breitenverteilung auf den Belüftungsboden bewirken, zu vermeiden.

Die beiden Grobgutauslässe 8 und 21 ermöglichen ein uneingeschränktes Zurückführen des Grobgutes in den Mahl- und Sichtprozess. Der Belüftungsbodendurchfall stellt durch den zweiten Grobgutauslass 21 im unteren Sichtraum kein Problem mehr dar. Hierzu wird das über die Grobgutauslässe 8 und 21 des statischen Sichters 3 abgeführte Grobgut über ein zweites Förderwerk 26 nach oben gefördert, wobei das obere Ende über eine weitere Fördereinrichtung 27 mit dem Aufgabeschacht 1a der Walzenpresse 1 in Verbindung steht. Das zweite Förderwerk 26 wird zweckmäßigerweise wiederum als Becherwerk ausgebildet, wobei für die weitere Fördereinrichtung 27 ein Band- oder Gurtförderer in Betracht kommt. Im Bereich der weiteren Fördereinrichtung 27 ist ferner eine Metallausschleuseinrichtung 28 vorgesehen, über die etwaige aus dem Sichter fallende Metallteile vor der Walzenpresse 1 entfernt werden können, um dadurch eine Beschädigung oder Zerstörung der Walzenoberflächen zu vermeiden. Das Feingut 29 des dynamischen Sichters 19 wird zusammen mit dem Sichtgas einem Abscheider 30 zugeführt.

Durch die erfindungsgemäße Anordnung von Walzenpresse, Förderwerk und Sichter kann die Bauhöhe deutlich reduziert werden. Darüber hinaus sind alle hohen Lasten nahe am Boden angeordnet, was auch eine einfachere Zugänglichkeit zu den einzelnen Maschinen bei Wartungsarbeiten ermöglicht. Weiterhin kann der Durchsatz durch den Einsatz von breiteren Sichtern gesteigert werden. Auch die geringeren Höhen der Förderwerke erhöhen die mechanische Sicherheit und ermöglichen dadurch höhere Umsätze.

## Patentansprüche

1. Mahlanlage mit
- einer Walzenpresse (1) zur Zerkleinerung von sprödem Mahlgut, die zwei gegenläufige Mahlwalzen umfasst,
- einem statischen Sichter (3) mit einem Sichtguteinlass (4) für frisches und/oder in der Walzenpresse (1) zerkleinertes Mahlgut (5), einem schräg zur Horizontalen angeordneten, von Sichtgas durchströmten Belüftungsboden (7), einem mit der Walzenpresse in Verbindung stehenden ersten Grobgutauslass (8) und einem Feingutauslass (9), und
- mit einem Förderwerk (2), das mit der Walzenpresse (1) und dem Sichtguteinlass (4) des Sichters (3) in Verbindung steht, um das frische und/oder in der Walzenpresse zerkleinerte Mahlgut (5) anzuheben,
**dadurch gekennzeichnet, dass**
- die Walzenpresse (1), das Förderwerk (2) und der Sichter (3) baulich nebeneinander und in Materialflussrichtung in gerader Linie hintereinander angeordnet sind,
- der Sichtguteinlass (4) auf der dem Förderwerk (2) zugewandten Seite des Sichters (3) angeordnet ist,
- der Sichter (3) einen Sichtgaseinlass (18) für das Sichtgas (6) aufweist, der in einem vom Förderwerk (2) abgewandten Bereich an den Sichter (3) angeschlossen ist,
- wobei der Sichter (3) ferner zwei übereinander angeordnete und durch den Belüftungsboden (7) voneinander getrennte Sichträume (16, 17) aufweist,
- wobei der Sichtguteinlass (4) für das frische und/oder in der Walzenpresse zerkleinerte Mahlgut (5) in den oberen Sichtraum (16) mündet und der Sichtgaseinlass (18) an den unteren Sichtraum (17) angeschlossen ist,
- und wobei der erste Grobgutauslass (8) an den oberen Sichtraum (16) angeschlossen und der untere Sichtraum (17) mit einem zweiten Grobgutauslass (21) versehen ist.

2. Mahlanlage nach Anspruch 1, **dadurch gekennzeichnet, dass** der Winkel zwischen der Ausrichtung des Sichtguteinlasses (4) und des Sichtgaseinlasses (18) wenigstens 15° und höchstens 345° beträgt.

3. Mahlanlage nach Anspruch 1, **dadurch gekennzeichnet, dass** das Förderwerk (2) als Vertikalförderwerk, insbesondere als Becherwerk oder als schräg angestellter Gurtförderer, ausgebildet ist.

4. Mahlanlage nach Anspruch 1, **dadurch gekennzeichnet, dass** das Förderwerk (2) ein unteres (2b) und ein oberes Ende (2a) aufweist, wobei das obere Ende (2a) mit dem Sichtguteinlass (4) des Sichters (3) über eine Schurre (10) in Verbindung steht.

5. Mahlanlage nach Anspruch 1, **dadurch gekennzeichnet, dass** das Förderwerk (2) ein unteres (2b) und ein oberes Ende (2a) aufweist, wobei das obere Ende (2a) mit dem Sichtguteinlass (4) des Sichters (3) in Verbindung steht und das untere Ende (2b) über eine Fördereinrichtung (11) mit der Walzenpresse (1) und einer Frischgutaufgabe (12) verbunden ist.

6. Mahlanlage nach Anspruch 1, **dadurch gekennzeichnet, dass** der zweite Sichtraum (17) einen schrägen Boden (20) aufweist, an dessen unterem Ende der zweite Grobgutauslass (21) angeordnet ist.

7. Mahlanlage nach Anspruch 1, **dadurch gekennzeichnet, dass** der Feingutauslass (9) mit einem dynamischen Sichter (19) derart in Verbindung steht, dass das Feingut des statischen Sichters (3) zusammen mit der Sichtluft in den dynamischen Sichter (19) gelangt.

8. Mahlanlage nach Anspruch 7, **dadurch gekennzeichnet, dass** der statische (3) und der dynamische Sichter (19) in einem gemeinsamen Sichtergehäuse untergebracht sind.

9. Mahlanlage nach Anspruch 7, **dadurch gekennzeichnet, dass** der dynamische Sichter (19) mit einer nachfolgend angeordneten Abscheidevorrichtung (30) in Verbindung steht.

10. Mahlanlage nach Anspruch 1, **dadurch gekennzeichnet, dass** ein zweites Förderwerk (26) vorgesehen ist, das mit den Grobgutauslässen (8, 21) des statischen Sichters (3) und der Walzenpresse (1) in Verbindung steht.

11. Mahlanlage nach Anspruch 10, **dadurch gekennzeichnet, dass** das zweite Förderwerk (26) ein unteres und ein oberes Ende aufweist, wobei das untere Ende mit den Grobgutauslässen (8, 21) des statischen Sichters (3) und das obere Ende über eine Fördereinrichtung (27) mit der Walzenpresse (1) in Verbindung steht.

12. Mahlanlage nach Anspruch 11, **dadurch gekennzeichnet, dass** im Bereich der zur Walzenpresse (1) führenden Fördereinrichtung (27) eine Metallausschleuseinrichtung (28) vorgesehen ist.

13. Mahlanlage nach Anspruch 1, **dadurch gekennzeichnet, dass** die Breite des Förderwerks (2) im Wesentlichen der Breite des Sichtguteinlasses (4) des Sichters (3) entspricht.

## Claims

1. Grinding installation with
- a roller press (1) for comminuting brittle grinding stock, which comprises two counter-rotating grinding rollers,
- a static classifier (3) with a classifying stock inlet (4) for fresh grinding stock (5) and/or grinding stock (5) comminuted in the roller press (1), an aeration plate (7) which is arranged at an angle to the horizontal and through which classifying gas flows, a first outlet (8), for oversized material, which is connected to the roller press and an outlet (9) for fine material, and
- with a conveying mechanism (2) which is connected to the roller press (1) and the classifying stock inlet (4) of the classifier (3) in order to raise the fresh grinding stock (5) and/or grinding stock (5) comminuted in the roller press,
**characterized in that**
- the roller press (1), the conveying mechanism (2) and the classifier (3) are arranged one next to the other in terms of construction and in a straight line one behind the other in terms of the material flow direction,
- the classifying stock inlet (4) is arranged on that side of the classifier (3) which is oriented toward the conveying mechanism (2),
- the classifier (3) has a classifying gas inlet (18) for the classifying gas (6), which is connected on the classifier (3) in a region which is oriented away from the conveying mechanism (2),
- wherein the classifier (3) further has two classifying spaces (16, 17) which are arranged one above the other and are separated from one another by the aeration plate (7),
- wherein the classifying stock inlet (4) for the fresh grinding stock (5) and/or the grinding stock (5) comminuted in the roller press opens into the upper classifying space (16) and the classifying gas inlet (18) is connected to the lower classifying space (17),
- and wherein the first outlet (8) for oversized material is connected to the upper classifying space (16) and the lower classifying space (17) is provided with a second outlet (21) for oversized material.

2. Grinding installation according to Claim 1, **characterized in that** the angle between the orientation of the classifying stock inlet (4) and that of the classifying gas inlet (18) is at least 15° and at most 345°.

3. Grinding installation according to Claim 1, **characterized in that** the conveying mechanism (2) is formed as a vertical conveying mechanism, in particular as a bucket elevator or as an inclined belt conveyer.

4. Grinding installation according to Claim 1, **characterized in that** the conveying mechanism (2) has a lower end (2b) and an upper end (2a), wherein the upper end (2a) is connected to the classifying stock inlet (4) of the classifier (3) via a chute (10).

5. Grinding installation according to Claim 1, **characterized in that** the conveying mechanism (2) has a lower end (2b) and an upper end (2a), wherein the upper end (2a) is connected to the classifying stock inlet (4) of the classifier (3) and the lower end (2b) is connected via a conveying device (11) to the roller press (1) and to a fresh material feed (12).

6. Grinding installation according to Claim 1, **characterized in that** the second classifying space (17) has an inclined bed (20) at the lower end of which is arranged the second outlet (21) for oversized material.

7. Grinding installation according to Claim 1, **characterized in that** the outlet (9) for fine material is connected to a dynamic classifier (19) such that the fine material from the static classifier (3) arrives, together with the classifying air, in the dynamic classifier (19).

8. Grinding installation according to Claim 7, **characterized in that** the static classifier (3) and the dynamic classifier (19) are housed in a common classifier housing.

9. Grinding installation according to Claim 7, **characterized in that** the dynamic classifier (19) is connected to a separation device (30) arranged downstream.

10. Grinding installation according to Claim 1, **characterized in that** there is provided a second conveying mechanism (26) which is connected to the outlets (8, 21) for oversized material of the static classifier (3) and to the roller press (1).

11. Grinding installation according to Claim 10, **characterized in that** the second conveying mechanism (26) has a lower end and an upper end, wherein the lower end is connected to the outlets (8, 21) for oversized material of the static classifier (3) and the upper end is connected via a conveying device (27) to the roller press (1).

12. Grinding installation according to Claim 11, **characterized in that** a metal ejection device (28) is provided in the region of the conveying device (27) leading to the roller press (1).

13. Grinding installation according to Claim 1, **characterized in that** the width of the conveying mechanism (2) essentially corresponds to the width of the classifying stock inlet (4) of the classifier (3).

## Revendications

1. Installation de broyage comprenant :
- une presse à rouleaux (1) pour broyer un produit cassant à broyer, qui comprend deux rouleaux de broyage tournant en sens inverse,
- un séparateur statique (3) avec une entrée de produit à séparer (4) pour un produit à broyer (5) frais et/ou broyé dans la presse à rouleaux (1), un fond de ventilation (7) disposé obliquement par rapport à l'horizontale, traversé par du gaz de séparation, une première sortie de produit grossier (8) en liaison avec la presse à rouleaux et une sortie de produit fin (9), et
- un système de transport (2) qui est en liaison avec la presse à rouleaux (1) et l'entrée de produit à séparer (4) du séparateur (3) afin de soulever le produit à broyer (5) frais et/ou broyé dans la presse à rouleaux,
**caractérisée en ce que**
- la presse à rouleaux (1), le système de transport (2) et le séparateur (3) sont disposés structurellement les uns à côté des autres et dans la direction du flux de matériau les uns derrière les autres en ligne droite,
- l'entrée de produit à broyer (4) est disposée du côté du séparateur (3) tourné vers le système de transport (2),
- le séparateur (3) présente une entrée de gaz de séparation (18) pour le gaz de séparation (6), laquelle est raccordée au séparateur (3) dans une région opposée au système de transport (2),
- le séparateur (3) présente en outre deux espaces de séparation (16, 17) disposés l'un au-dessus de l'autre et séparés l'un de l'autre par le fond de ventilation (7),
- l'entrée de produit à séparer (4) pour le produit à broyer (5) frais et/ou broyé dans la presse à rouleaux débouchant dans l'espace de séparation supérieure (16) et l'entrée de gaz de séparation (18) étant raccordée au niveau de l'espace de séparation inférieur (17),
- et la première sortie de produit grossier (8) étant raccordée à l'espace de séparation supérieur (16) et l'espace de séparation inférieur (17) étant pourvu d'une deuxième sortie de produit grossier (21).

2. Installation de broyage selon la revendication 1, **caractérisée en ce que** l'angle entre l'orientation de l'entrée de produit à séparer (4) et l'entrée de gaz de séparation (18) vaut au moins 15° et au plus 345°.

3. Installation de broyage selon la revendication 1, **caractérisée en ce que** le système de transport (2) est réalisé sous forme de système de transport vertical, en particulier sous forme de système à godets ou sous forme de transporteur à courroie incliné obliquement.

4. Installation de broyage selon la revendication 1, **caractérisée en ce que** le système de transport (2) présente une extrémité inférieure (2b) et une extrémité supérieure (2a), l'extrémité supérieure (2a) étant en liaison avec l'entrée de produit à séparer (4) du séparateur (3) par le biais d'une goulotte (10).

5. Installation de broyage selon la revendication 1, **caractérisée en ce que** le système de transport (2) présente une extrémité inférieure (2b) et une extrémité supérieure (2a), l'extrémité supérieure (2a) étant en liaison avec une entrée de produit à séparer (4) du séparateur (3) et l'extrémité inférieure (2b) étant connectée par le biais d'un dispositif de transport (11) à la presse à rouleaux (1) et à un apport de produit frais (12).

6. Installation de broyage selon la revendication 1, **caractérisée en ce que** le deuxième espace de séparation (17) présente un fond oblique (20) au niveau de l'extrémité inférieure duquel est disposée la deuxième sortie de produit grossier (21).

7. Installation de broyage selon la revendication 1, **caractérisée en ce que** la sortie de produit fin (9) est en liaison avec un séparateur dynamique (19) de telle sorte que le produit fin du séparateur statique (3) parvienne conjointement avec l'air de séparation dans le séparateur dynamique (19).

8. Installation de broyage selon la revendication 7, **caractérisée en ce que** le séparateur statique (3) et le séparateur dynamique (19) sont montés dans un boîtier de séparateur commun.

9. Installation de broyage selon la revendication 7, **caractérisée en ce que** le séparateur dynamique (19) est en liaison avec un dispositif de séparation (30) disposé derrière lui.

10. Installation de broyage selon la revendication 1, **caractérisée en ce qu'**un deuxième système de transport (26) est prévu, lequel est en liaison avec les sorties de produit grossier (8, 21) du séparateur statique (3) et de la presse à rouleaux (1).

11. Installation de broyage selon la revendication 10, **caractérisée en ce que** le deuxième système de transport (26) présente une extrémité inférieure et une extrémité supérieure, l'extrémité inférieure étant en liaison avec les sorties de produit grossier (8, 21) du séparateur statique (3) et l'extrémité supérieure étant en liaison par le biais d'un dispositif de transport (27) avec la presse à rouleaux (1).

12. Installation de broyage selon la revendication 11, **caractérisée en ce que** dans la région du dispositif de transport (27) conduisant à la presse à rouleaux (1) est prévu un dispositif d'éjection de métal (28).

13. Installation de broyage selon la revendication 1, **caractérisée en ce que** la largeur du système de transport (2) correspond essentiellement à la largeur de l'entrée de produit à séparer (4) du séparateur (3).
